# EUROPÄISCHE PATENTANMELDUNG

(11) **EP 3 960 249 A1**
(43) Veröffentlichungstag der Anmeldung: **02.03.2022**
(21) Anmeldenummer: 20192664.9
(22) Anmeldetag: 25.08.2020
(51) Int. Cl.: A62B 9/00, A62B 23/02

(54) **KLIMATISIERTE GESICHTSMASKE**

(71) Anmelder: Sarak, Ufuk, 13627 Berlin (DE)
(72) Erfinder: Sarak, Ufuk, 13627 Berlin (DE)
(74) Vertreter: Castell, Klaus

(57) **Zusammenfassung**

Die Erfindung betrifft eine Gesichtsmaske, aufweisend einen Mund-und Nase-Schutz aus einem Gewebe und/oder einem Gewirk und mindestens eine Vorrichtung zur Befestigung am Kopf eines Trägers der Gesichtsmaske.

Erfindungsgemäß ist vorgesehen, dass der Mund-und-Nase-Schutz mit mindestens einer Kühl- und/oder Heizvorrichtung verbunden ist.

Die Kühl- und/oder Heizvorrichtung klimatisiert die Atemluft. Das erhöht den Tragekomfort bei warmem oder kaltem Wetter.

## Beschreibung

Die Erfindung betrifft eine Gesichtsmaske, aufweisend einen Mund-und Nase-Schutz aus einem Gewebe und/oder einem Gewirk und mindestens eine Vorrichtung zur Befestigung am Kopf eines Trägers der Gesichtsmaske.

Das Tragen von Gesichtsmasken zum Infektionsschutz von Mitmenschen im öffentlichen Raum oder als Schutz vor Smog ist bereits nach kurzer Zeit sehr unangenehm. Bei Brillenträgern wird der eigene Atem durch die Gesichtsmaske unter die Brille geleitet, wodurch der eigene Atem auf den Brilleninnenseiten kondensiert. Bei sehr warmem und/oder bei sehr schwülem Wetter (Wetter mit sehr hoher Luftfeuchtigkeit) wird das Atmen durch eine Gesichtsmaske subjektiv als sehr schwer empfunden. Bei sehr kaltem Wetter ist die Gesichtsmaske bereits nach kurzer Tragedauer feucht und daher bietet die textile Gesichtsmaske einen höheren Atemwiderstand. In der Folge wird die Atemluft nicht mehr durch die Gesichtsmaske geleitet und gefiltert, sondern die Atemluft strömt an der Gesichtsmaske vorbei. Schließlich bietet eine Atemmaske ein ideales Milieu für eine bakterielle Besiedlung aus der Atemluft und aus Speichelaerosolen. In der Folge ist eine Gesichtsmaske schon nach wenigen male Tragen, wenn die Atemmaske eine Woche und älter wird, mit Bakterien besiedelt. Der bakterielle Bewuchs riecht unangenehm. Es besteht des Weiteren die Gefahr einer Autinfektion. Ein Träger einer Gesichtsmaske kann sich also an sich selbst mit Atemwegserkrankungen infizieren, wenn die Erreger in der Atemmaske außerhalb des Körpers in unerwünschter Weise ein Milieu zum Vermehren finden.

Kostenintensive Atemmasken lösen die vorstehend aufgelistete Problematik durch aufwendige Filtersysteme und durch eine Luftaufbereitung. Im Bereich der Konsumgüter sind aufwändige Masken schon allein aufgrund der hohen Kosten nicht denkbar.

Aufgabe der Erfindung ist es, eine Gesichtsmaske zur Verfügung zu stellen, welche die Atemluft klimatisiert, wobei die Kosten für eine solche Gesichtsmaske im Bereich liegen sollen, die für Endkonsumenten erschwinglich sind.

Die erfindungsgemäße Aufgabe wird dadurch gelöst, dass der Mund-und-Nase-Schutz mit mindestens einer Kühl- und/oder Heizvorrichtung verbunden ist. Weitere vorteilhafte Ausgestaltungen sind in den Unteransprüchen zu Anspruch 1 angegeben.

Nach dem Gedanken der Erfindung ist also vorgesehen, dass eine gattungsgemäße Gesichtsmaske, wie sie in der aktuellen Pandemie von der Bevölkerung getragen wird, mit mindestens einer Kühl- und/oder Heizvorrichtung verbunden ist. Die mindestens eine Kühl- und/oder Heizvorrichtung besteht dabei in vorteilhafter Weise aus einzelnen Heiz- und/oder Kühlstreifen. Diese Heiz- und/oder Kühlstreifen werden auf die Maske geklebt oder werden mit der Maske verbunden, so dass die Heiz- und/oder Kühlwirkung auch auf die Atemluft wirkt.

Dabei kann vorgesehen sein, dass die mindestens eine Kühl- und/oder Heizvorrichtung ein Gelpad ist oder ein mit einem Granulat gefülltes Kissen ist, dass in einem Wasserbad und/oder in einem Mikrowellenofen erwärmbar ist oder in einem Kühlschrank kühlbar ist.

Diese einfache Form der mindestens einen Kühl- und/oder Heizvorrichtung bedient sich dabei gattungsgemäßen Kühl/Heizkissen, wie sie zur Erstversorgung von Prellungen und/oder anderen kleineren Verletzungen üblich sind. Wenn es sich bei der mindestens einen Kühl- und/oder Heizvorrichtung um ein Gelpad handelt, so kann das Gel in dem Pad oder dem Kissen in der Mikrowelle erwärmt werden oder aber im Kühlschrank gekühlt werden. Im Ergebnis trägt der Träger die als Temperaturreservoir wirkenden Heiz- und/oder Kühlkissen auf der Gesichtsmaske. Die mindestens eine Kühl- und/oder Heizvorrichtung muss dabei nicht die gesamte Atemluft des Trägers klimatisieren. Das wären immerhin 18 Atemzüge zu etwa 3,5 l pro Minute. Die Wärmekapazität eines Gelpads auf einer Gesichtsmaske würde dazu nicht ausreichen. Es geht vielmehr darum, die Gesichtsmaske selbst zu temperieren, um zu vermeiden, dass die Feuchtigkeit in der Atemluft bei kaltem Wetter in der Gesichtsmaske kondensiert und daher das Tragen sehr unangenehm macht. Bei sehr warmem Wetter wirkt das Kühlpad wie eine Gesichtserfrischung und erhöht dadurch den subjektiv empfundenen Tragekomfort.

Um die erfindungsgemäße, klimatisierte Gesichtsmaske unabhängig von einem Wasserbad, einem Mikrowellenofen und/oder einem Kühlschrank zu machen, kann vorgesehen sein, dass die mindestens eine Kühl- und/oder Heizvorrichtung aus einem aktivierbaren Kissen besteht, welches durch Biegen eine physikalisch/chemische Reaktion im Inneren des Kissens auslöst, wobei die chemische Reaktion exotherm zum Heizen ist oder endotherm zum Kühlen ist. Durch Biegen aktivierbare Wärme und/oder Kältekissen sind im Stand der Technik hinlänglich bekannt. Es handelt sich dabei entweder um einmalig aktivierbare und chemisch reaktive Komponenten, die bei Exposition an atmosphärischer Luft eine starke Wärmetönung zeigen, beispielsweise durch eine Oxidationsreaktion. Solche Elemente sind beispielsweise bekannt als aktivierbare Wärmekissen zur Behandlung von Rückenschmerzen. Auch durch mechanische Agitation aktivierbare Kühlkissen sind im Stand der Technik bekannt. Diese dienen als aktivierbare Kühlkissen für Getränke. Die chemische Reaktion basiert in der Regel auf latenter Wärme, die beim physikochemischen Phasenwechsel einer Substanz aus der Umgebung entzogen wird. Je nach Art der mindestens einen Kühl- und/oder Heizvorrichtung sind solche Heiz-/Kühlkissen entweder nur ein einziges mal verwendbar oder aber durch starkes Erwärmen im Wasserbad oder durch Kühlen in der Tiefkühltruhe mehrfach verwendbar.

In einer speziellen Ausführungsform der klimatisierten Gesichtsmaske kann vorgesehen sein, dass die mindestens eine Kühl- und/oder Heizvorrichtung über einen Atemschlauch mit dem Mund-und-Nase-Schutz verbunden ist. Diese Ausführungsform erlaubt die Nutzung einer Kühl- und/oder Heizvorrichtung mit einer erhöhtem Wärmekapazität. Dabei kann die Kühl- und/oder Heizvorrichtung beispielsweise in einer Jackeninnentasche während der Nutzung verwahrt werden. Der Vorteil einer solchen Gesichtsmaske ist, dass die Atemluft von der Gesichtshaut des Nutzers fortgeleitet wird. Atemluft kondensiert bei Brillenträgern nicht auf der Brilleninnenseite. Auch kondensiert die Atemluft nicht auf der Haut des Nutzers. Dadurch können keine typischen mit dem ausdauernden Tragen von Gesichtsmasken verbundene Hautirritationen bis Hauterkrankungen entstehen. Auch lässt sich die Gesichtsmaske, wenn diese verschmutzt ist, von der Kühl- und/oder Heizvorrichtung lösen. Die Heiz- und/oder Kühlvorrichtung kann ein Taschenkühler und/oder ein Taschenwärmer sein. Der Taschenkühler kann dabei auf chemischer, physikochemischer Basis oder auf Basis eines Kühlpads arbeiten. Ein Taschenwärmer kann mit Feuerzeugbenzin betrieben werden. Um sicherzustellen, dass die Atemluft nicht mit den Abgasen des Taschenwärmers verunreinigt wird, kann die Luftversorgung des Taschenwärmers von der Atemlufterwärmung räumlich getrennt werden. Das kann zum Beispiel über einen zweizügigen Atemschlauch erreicht werden.

In einer noch eine weiteren vorteilhafte Ausgestaltung der klimatisierten Gesichtsmaske kann vorgesehen sein, dass eine Odorierungsvorrichtung vorhanden ist, welche die Atemluft angenehm odoriert. Dazu kann vorgesehen sein, dass ein Odorierungstreifen mit einem Gel oder einem Feststoff vorhanden ist, der gut riecht. Die Menge an Parfum soll dafür nur so gering sein, dass eine dauerhafte Inhalation des Parfumdufts ohne subjektives Störempfinden des Nutzres möglich ist.

Unabhängig von der Odorierungsvorrichtung kann alternativ oder kumulativ eine Deodorierungsvorrichtung vorhanden sein. Diese Deodorierungsvorrichtung wirkt der Odorierungsvorrichtung nicht entgegen. Vielmehr ist vorgesehen, dass die Deodorierungsvorrichtung in Form eines in das Textil des Mund-und-Nase-Schutzes eingebrachtes Desinfektionsmittels wirkt. Es eignen sich dazu eingewebte Silberstreifen, ein mit Silberjodid oder mit Silberchlorid belegtes Textil. Da eingebrachtes Silber in Gesichtsmasken recht kostenintensiv ist, eignen sich Silberstreifen eher für wiederverwendbare Gesichtsmasken. Für Masken für den Einmalgebrauch eignen sich Textilien mit in das Textil eingebrachten Desinfektionsmitteln. Wichtig für die optionale Deodorierungsvorrichtung, dass diese einen bakteriellen Bewuchs der Kühl- und/oder Heizvorrichtung und/oder des Mund-und-Nase-Schutzes unterbindet.

Sämtliche Vorrichtungen, nämlich die Kühlvorrichtungen, die Heizvorrichtungen, die Odorierungsvorrichtungen, die Deodorierungsvorrichtungen sind in vorteilhafter Weise einzeln und voneinander unabhängig aktivierbar. Durch die einzelne Aktivierbarkeit kann die Leistung der Heizung, der Kühlung, der Odorierung und/oder der Deodorierung vom Nutzer der Gesichtsmaske bestimmt werden. Die Einstellung der Leistung bewirkt entweder eine stärkere Wirkung oder eine längere mögliche Nutzdauer der Gesichtsmaske.

Als weitere optionale Ausstattung kann der Mund-Nase-Schutz aus einem wasserabweisenden Textil als Gewebe oder als Gewirk gefertigt sein. Dazu kann der Textilgrundstoff des Gewebes oder des Gewirks des Mund-Nase-Schutzes aus Polyethylenfasern und/oder aus Polypropylenfasern hergestellt sein. Es ist auch möglich, den Mund-Nase-Schutz aus Baumwolle zu fertigen und die Baumwolle mit einer wasserabweisenden Appretur zu versehen. Die Appretur kann auch aus Wachs bestehen oder aus Paraffin. Schließlich ist es auch möglich, den Mund-Nase-Schutz aus gattungsgemäßen Kunstfasern herzustellen und die Oberfläche der Kunstfasern mit fluorierten Kohlenwasserstoffen auszustatten, wie es bei typischen Stoffen für Outdoor-Bekleidung der Fall ist.

Die Erfindung wird anhand der folgenden Figuren näher erläutert. Es zeigt:
- Fig. 1: eine erste Ausführungsform der erfindungsgemäßen Gesichtsmaske mit einer Heizvorrichtung,
- Fig. 2: die Gesichtsmaske aus Figur 1, wie sie sich beim Tragen darstellt,
- Fig. 3: eine zweite Ausführungsform der erfindungsgemäßen Gesichtsmaske mit einer Kühlvorrichtung,
- Fig. 4: die Gesichtsmaske aus Figur 2, wie sie sich beim Tragen darstellt,
- Fig. 5: eine dritte Ausführungsform der erfindungsgemäßen Gesichtsmaske mit einer durch einen Atemschlauch verbundenen Heiz- und/oder Kühlvorrichtung.

In **Figur 1** ist eine Gesichtsmaske 100 gezeigt. In der Gesichtsmaske 100 sind enthalten: ein Mund-und Nase-Schutz 101 aus einem Gewebe und/oder einem Gewirk. Diese Gewebe oder Gewirke können aus Baumwolle bestehen, aus Kunstfaser oder auch aus Mineralfasern. Die Gesichtsmaske 100 weist des Weiteren mindestens eine Vorrichtung 102 zur Befestigung am Kopf eines Trägers der Gesichtsmaske 100, wie zum Beispiel eine Ohrenschlinge. Es kann aber auch eine Kopfschlinge vorhanden sein, die aus einem elastischen Band besteht oder aber zwei nicht elastischen Bändern, die hinter dem Kopf des Nutzers verschnürt werden können. Nach der Erfindung ist vorgesehen, dass der Mund-und-Nase-Schutz 101 mit mindestens einer Kühl- und/oder Heizvorrichtung 110 verbunden ist. Im vorliegenden Beispiel handelt es sich um eine Heizvorrichtung. Diese Heizvorrichtungen 110 können ein Gelpad sein, ein mit Granulat gefülltes Kissen, das in einem Wasserbad und/oder in einer Mikrowelle erwärmbar ist. Es ist auch möglich, dass sich in den als Heizstreifen ausgestalteten Kühl- und/oder Heizvorrichtungen 110 eine Substanz befindet, die beim Abziehen eines Schutzstreifens 112 durch Exposition an der atmosphärischen Luft eine Oxidationsreaktion durchläuft und sich dabei erwärmt. Beim Tragen der Gesichtsmaske 100 wird die Gesichtsmaske 100 erwärmt. Bei sehr kaltem Wetter wird die Wärme auf der Gesichtshaut des Nutzers als angenehm empfunden. Der weit wichtigere Effekt ist, dass die Atemluft des Nutzers nicht an der kalten Gesichtsmaske 100 kondensiert, so dass sich auch nicht nach kurzer Zeit eine feuchte und nicht mehr durchlässige Gesichtsmaske 100 ausbildet, die einerseits nicht mehr wirksam ist, aber auch sehr unangenehm zu tragen ist.

Es kann vorgesehen sein, dass die Heizvorrichtungen 110 als Klebestreifen auf gattungsgemäßen Gesichtsmasken einfach aufgeklebt sind. Ein Abziehstreifen 112 schützt die Erwärmung der Heizvorrichtung. Zum Aktivieren wird Abziehstreifen 112 von den Heizvorrichtungen 110 abgezogen, wodurch die Wärmeentwicklung beginnt. Die Heizvorrichtungen 110 können als Heizstreifen ausgebildet sein können auch eine Odorierungsvorrichtung aufweisen. Dazu ist vorgesehen, dass die mindestens eine Kühl- und/oder Heizvorrichtung 110 und/oder der Mund-und-Nase-Schutz 101 ein Parfum in die Atemluft abgibt. Dabei kann das Parfum in einem Feststoff oder einem Gel enthalten sein, wobei durch die Erwärmung Parfum in sehr geringen Mengen an die Atemluft abgegeben wird. Die Menge des Parfums oder des Aromastoffes ist dabei so gering, dass ein längeres Tragen der Gesichtsmaske 100 möglich ist, ohne dass eine Subjektive Missempfindung des Nutzers durch die Geruchsentwicklung stattfindet.

In **Figur 2** ist die Gesichtsmaske nach Figur 1 in einem auf das Gesicht eines Nutzers gezogenen Zustand dargestellt. Die hier gezeigten Kühl- und/oder Heizvorrichtungen 110 sind als aktivierbare Streifen dargestellt, die ähnlich wie stilisierte Tasthaare einer Katze auf der Gesichtsoberfläche des Nutzers angeordnet zu sein scheinen. Es ist möglich, dass ein Nutzer die Kühl- und/oder Heizvorrichtungen 110 nacheinander aktiviert. Es ist aber auch möglich, dass die Kühl- und/oder Heizvorrichtungen 110 gleichzeitig aktiviert werden, in dem die Abziehstreifen 112 nach und nach von den einzelnen Kühl- und/oder Heizvorrichtungen 110 (hier Heizvorrichtungen) abgezogen werden.

In **Figur 3** ist eine Gesichtsmaske 200 gezeigt. In der Gesichtsmaske 200 sind wie in Gesichtsmaske 100 enthalten: ein Mund-und Nase-Schutz 201 aus einem Gewebe und/oder einem Gewirk. Diese Gewebe oder Gewirke können aus Baumwolle bestehen, aus Kunstfaser oder auch aus Mineralfasern. Die Gesichtsmaske 200 weist des Weiteren mindestens eine Vorrichtung 202 zur Befestigung am Kopf eines Trägers der Gesichtsmaske 200, wie zum Beispiel eine Ohrenschlinge. Es kann aber auch eine Kopfschlinge vorhanden sein, die aus einem elastischen Band besteht oder aber zwei nicht elastischen Bändern, die hinter dem Kopf verschnürt werden können. Nach der Erfindung ist vorgesehen, dass der Mund-und-Nase-Schutz 201 mit mindestens einer Kühl- und/oder Heizvorrichtung 210 verbunden ist. Im vorliegenden Beispiel handelt es sich um eine Kühlvorrichtung. Diese Kühlvorrichtungen 110 können ein Gelpad sein, ein mit Granulat gefülltes Kissen, das in einer Tiefkühltruhe abkühlbar ist. Es ist auch möglich, dass sich in den Kühlstreifen eine Substanz befindet, die beim Abziehen eines Schutzstreifens 112 durch Exposition an der atmosphärischen Luft endotherme Reaktion durchläuft und sich dabei abkühlt. Beim Tragen der Gesichtsmaske bei sehr warmem Wetter wird die Gesichtsmaske 200 abgekühlt. Bei sehr warmem Wetter ist die Kälte auf der Haut angenehm. Es kann vorgesehen sein, dass die Kühlvorrichtungen 210 als Klebestreifen auf gattungsgemäßen Gesichtsmasken einfach aufgeklebt sind. Ein Abziehstreifen 212 schützt die Abkühlung der Kühlvorrichtung. Zum Aktivieren wird Abziehstreifen 112 von den Kühlvorrichtungen 210 abgezogen, wodurch die Kälteentwicklung beginnt. Die Kühlvorrichtungen 210 können als Kühlstreifen ausgebildet sein können auch eine Odorierungsvorrichtung aufweisen. Dazu ist vorgesehen, dass die mindestens eine Kühlvorrichtung 210 und/oder der Mund-und-Nase-Schutz 201 ein Parfum in die Atemluft abgibt. Dabei kann das Parfum in einem Feststoff oder einem Gel enthalten sein, wobei durch die Erwärmung durch die Atemluft Parfum in sehr geringen Mengen an die Atemluft abgegeben wird. Die Menge des Parfums oder des Aromastoffes ist dabei so gering, dass ein längeres Tragen der Gesichtsmaske möglich ist, ohne dass eine Subjektive Missempfindung des Nutzers durch die Geruchsentwicklung stattfindet. Wenn es sich bei den Kühl- und/oder Heizvorrichtungen 210 um je ein Kühlpad handelt, dann kann der Inhalt des Kühlpads durch mechanische Reizung, also durch Biegen und auf die Tischkannte schlagen aktivierbar sein, wodurch eine endotherme, physikalische Reaktion (Phasenumwandlung) und/oder endotherme chemische Reaktion stattfinden.

In **Figur 4** ist die Gesichtsmaske nach Figur 3 in einem auf das Gesicht eines Nutzers gezogenen Zustand dargestellt. Die hier gezeigten Kühl- und/oder Heizvorrichtungen 210 sind als aktivierbare Streifen dargestellt, die ähnlich wie stilisierte Tasthaare einer Katze auf der Gesichtsoberfläche des Nutzers angeordnet zu sein scheinen. Es ist möglich, dass ein Nutzer die Kühl- und/oder Heizvorrichtungen 210 nacheinander aktiviert. Es ist aber auch möglich, dass die Kühl- und/oder Heizvorrichtungen 210 gleichzeitig aktiviert werden, in dem die Abziehstreifen 212 nach und nach von den einzelnen Kühl- und/oder Heizvorrichtungen 210 (hier Kühlvorrichtungen) abgezogen werden.

In **Figur 5** ist schließlich eine besondere Ausführungsform der klimatisierten Gesichtsmaske 300 gezeigt. Anders als es bei den Gesichtsmasken 100 und 200 der Fall ist, ist eine Kühl und/oder Heizvorrichtung 310 über einen Atemschlauch 311 mit dem Mund-und-Nase-Schutz 301 verbunden. Diese Ausführungsform ermöglicht es, die Kühl- und Heizvorrichtung 310 von dem Mund-und-Nase-Schutz 301 zu trennen. Kühl- und Heizvorrichtung 310 kann als Taschenwärmer ausgestaltet sein, der zum Beispiel mit Feuerzeugbenzin betrieben wird. Um die Atemluft nicht mit den Abgasen des Taschenwärmers zu vermischen, kann vorgesehen sein, dass der Atemschlauch 311 zweizügig ist und die Atemluft in der Nähe des Mund-und-Nase-Schutzes 301 ansaugt, durch den Taschenwärmer zieht, ohne jedoch Kontakt mit den Abgasen zu haben und wieder zum Nutzer zurück führt. Es ist aber auch möglich, dass die Kühl- und/oder Heizvorrichtung 310 ein Taschenkühler ist, der mit den zuvor beschriebenen Technologien funktioniert.

In sehr besonderer Ausführungsform kann des Weiteren vorgesehen sein, dass die Kühl- und Heizvorrichtungen 110, 210, 310 auch mit Mitteln zur Adsorption von Feuchtigkeit ausgestattet sind. Diese adsorbieren die Feuchtigkeit aus der Atemluft, die sich sonst, nämlich ohne die Adsorbentien auf der Oberfläche des Mund-und-Nase-Schutzes ansammeln würde. Hierzu ist anzumerken, dass nur ein sehr geringer Anteil der tatsächlich abgeatmeten Atemfeuchtigkeit adsorbiert werden muss, nämlich der Teil, der auf der Oberfläche des Mund-und-Nase-Schutzes auskondensieren würde. Der weit größte Teil der Atemfeuchtigkeit wird mit der Atemluft nach außen fortgetragen.

**BEZUGSZEICHENLISTE**

| | | | |
|---|---|---|---|
| 100 | Gesichtsmaske | 212 | Abziehstreifen |
| 101 | Mund-und Nase-Schutz | | |
| 102 | Vorrichtung zur Befestigung am Kopf | 300 | Gesichtsmaske |
| | | 301 | Mund-und Nase-Schutz |
| 110 | Kühl- und/oder Heizvorrichtung | 302 | Vorrichtung zur Befestigung am Kopf |
| 112 | Abziehstreifen | 310 | Kühl- und/oder Heizvorrichtung |
| 200 | Gesichtsmaske | 311 | Atemschlauch |
| 201 | Mund-und Nase-Schutz | | |
| 202 | Vorrichtung zur Befestigung am Kopf | | |
| 210 | Kühl- und/oder Heizvorrichtung | | |

## Patentansprüche

1. Gesichtsmaske (100, 200, 300), aufweisend
- einen Mund-und Nase-Schutz (101, 201, 301) aus einem Gewebe und/oder einem Gewirk,
- mindestens eine Vorrichtung (102, 202, 302) zur Befestigung am Kopf eines Trägers der Gesichtsmaske,
**dadurch gekennzeichnet, dass**
der Mund-und-Nase-Schutz (101, 201, 301) mit mindestens einer Kühl- und/oder Heizvorrichtung (110, 210, 310) verbunden ist.

2. Gesichtsmaske nach Anspruch 1,
**dadurch gekennzeichnet, dass**
dass die mindestens eine Kühl- und/oder Heizvorrichtung (110, 210, 310) ein Gelpad ist oder ein mit einem Granulat gefülltes Kissen ist, dass in einem Wasserbad erwärmbar ist oder in einem Kühlschrank kühlbar ist.

3. Gesichtsmaske nach Anspruch 1,
**dadurch gekennzeichnet, dass**
die mindestens eine Kühl- und/oder Heizvorrichtung (110, 210, 310) aus einem aktivierbaren Kissen besteht, welches durch biegen eine physikalisch/chemische Reaktion im Inneren des Kissens auslöst,
wobei die chemische Reaktion exotherm zum Heizen ist oder endotherm zum Kühlen ist.

4. Gesichtsmaske nach Anspruch 1,
**dadurch gekennzeichnet, dass**
die mindestens eine Kühl- und/oder Heizvorrichtung (110, 210, 310), wenn sie eine Heizvorrichtung ist, ein durch Exposition an atmosphärischer Luft aktivierbares Element enthält, das durch eine chemische Oxidationsreaktion Wärme erzeugt.

5. Gesichtsmaske nach Anspruch 1,
**dadurch gekennzeichnet, dass**
die mindestens eine Kühl- und/oder Heizvorrichtung (110, 210, 310) über einen Atemschlauch (311) mit dem Mund-und-Nase-Schutz (110, 210, 310) verbunden ist.

6. Gesichtsmaske nach Anspruch 5,
**dadurch gekennzeichnet, dass**
mindestens eine Kühl- und/oder Heizvorrichtung (110, 210, 310) ein Taschenkühler (320) und/oder ein Taschenwärmer ist.

7. Gesichtsmaske nach Anspruch 5 oder Anspruch 6,
**dadurch gekennzeichnet, dass**
mindestens eine Kühl- und/oder Heizvorrichtung (110, 210, 310) lösbar mit dem Mund-und-Nase-Schutz (101, 201, 301) verbunden ist.

8. Gesichtsmaske nach einem der Ansprüche 1 bis 7,
**dadurch gekennzeichnet, dass**
die mindestens eine Kühl- und/oder Heizvorrichtung (110, 210, 310) und/oder der Mund-und-Nase-Schutz (101, 201, 301) eine Odorierungsvorrichtung aufweist, welche ein Parfum in die Atemluft abgibt.

9. Gesichtsmaske nach einem der Ansprüche 1 bis 8,
**dadurch gekennzeichnet, dass**
die mindestens eine Kühl- und/oder Heizvorrichtung (110, 210, 310) und/oder der Mund-und-Nase-Schutz (101, 201, 301) eine Deodorierungsvorrichtung aufweist, welche durch ein Desinfektionsmittel einen bakteriellen Bewuchs der Kühl- und/oder Heizvorrichtung (110, 210, 310) und/oder des Mund-und-Nase-Schutzes (101, 201, 301) unterbindet.

10. Gesichtsmaske nach einem der Ansprüche 1 bis 9,
**dadurch gekennzeichnet, dass**
die mindestens eine Kühl- und/oder Heizvorrichtung (110, 210, 310), wenn es sich um eine Mehrzahl an Kühl- und/oder Heizvorrichtungen (110, 210, 310) handelt, einzeln und voneinander unabhängig aktivierbar sind.

11. Gesichtsmaske nach einem der Ansprüche 1 bis 10,
**dadurch gekennzeichnet, dass**
des Weiteren Mittel zur Adsorption von Atemfeuchtigkeit mit dem Mundund-Nase-Schutz (101, 201, 301) verbunden ist.

12. Gesichtsmaske nach einem der Ansprüche 1 bis 11,
**dadurch gekennzeichnet, dass**
der Textilgrundstoff des Gewebes oder des Gewirks des Mund-Nase-Schutzes (101, 201, 301) aus Polyethylenfasern und/oder aus Polypropylenfasern hergestellt ist, oder dass
der Textilgrundstoff des Gewebes oder des Gewirks des Mund-Nase-Schutzes (101, 201, 301) aus Baumwolle gefertigt ist und die Baumwolle mit einer wasserabweisenden Appretur versehen ist, wobei die Appretur aus Wachs oder aus Paraffin bestehen kann, oder dass
der Textilgrundstoff des Gewebes oder des Gewirks des Mund-Nase-Schutzes (101, 201, 301) aus gattungsgemäßen Kunstfasern hersgestellt ist, wobei die Oberfläche der Kunstfasern mit fluorierten Kohlenwasserstoffen ausgestattet ist.
